# EUROPÄISCHE PATENTSCHRIFT

(11) **EP 3 372 714 B1**
(45) Veröffentlichungstag und Bekanntmachung des Hinweises auf die Patenterteilung: **06.07.2022**
(21) Anmeldenummer: 17159408.8
(22) Anmeldetag: 06.03.2017
(51) Int. Cl.: D03D 3/02

(54) **STRUKTURIERTES RUNDGEWEBE**
STRUCTURED CIRCULAR WOVEN FABRIC
TISSU CIRCULAIRE STRUCTURÉ

(43) Veröffentlichungstag der Anmeldung: 12.09.2018
(73) Patentinhaber: A. Haberkorn & Co GmbH, 4240 Freistadt (AT)
(72) Erfinder: GRUBER, Raphael, 4320 Perg (AT); HOPFINGER, Thomas, 4232 Hagenberg (AT)
(74) Vertreter: Burgstaller, Peter

(56) Entgegenhaltungen:
- EP-A1- 0 120 337
- EP-A1- 0 264 881
- WO-A1-2017/029390
- US-A- 5 799 707
- US-A- 5 843 542

## Beschreibung

Die im Folgenden offenbarte Erfindung betrifft

Im Rahmen der Offenbarung der Erfindung sei ein innen liegender Kettfaden als jener Kettfaden definiert, der an der Längsachse des Rundgewebes zugewandten Seite des Schussfadens angeordnet ist. Ein außen liegender Kettfaden sei demzufolge als jener Kettfaden definiert, der an der der Längsachse des Rundgewebes abgewandten Seite des Schussfadens angeordnet ist.

Durch das aus Schussfaden und Kettfäden hergestellte Gewebe eines Rundgewebes wird ein Inneres und ein Äußeres des Rundgewebes definiert. Der innen liegende Kettfaden liegt an der inneren Seite des Schussfadens, während der außen liegende Kettfaden an der äußeren Seite des Schussfadens angeordnet ist.

Bei Rundgeweben nach dem Stand der Technik ist die Anzahl der eine erste Gruppe ausbildenden Kettfäden und die Anzahl der eine zweite Gruppe ausbildenden Kettfäden über die Erstreckungslänge des rundgewobenen Gewebes konstant. Ein Beispiel für ein Rundgewebe nach dem Stand der Technik ist, dass die Gruppen der außen liegenden Kettfäden durch einen Kettfaden und die Gruppen der innen liegenden Kettfäden durch zwei Kettfäden ausgebildet werden. Diese Systematik wird bei Rundgeweben nach dem Stand der Technik über die gesamte Länge des Schlauches beibehalten.

Die internationale Patentanmeldung mit der Anmeldenummer PCT/EP2016/069685 (veröffentlicht unter der Nummer WO2017/029390 A1) offenbart eine Vorrichtung zum Rundweben, welche das Heben der Kettfäden und das Senken der Kettfäden unabhängig von der Position und/oder Bewegung des Schussfadens und des den Schussfaden zwischen den Kettfäden einziehenden Webschiffes oder Webschützen erlaubt.
EP0120337, US5799707, EP0264881 und US5843542 offenbaren Gewebe, welche unter Anwendung von Flachwebetechnologie herstellbar sind.

Die hier offenbarte Erfindung stellt sich die Aufgabe, ein Verfahren zur Herstellung eines Rundgewebes bereitzustellen, welches Rundgewebe aufgrund seiner Struktur teilbereichsweise unterschiedliche technische und auch optische Eigenschaften als Rundgewebe nach dem Stand der Technik aufweist.

Unter einer Rundung des Schussfadens ist die Erstreckungslänge des Schussfadens entlang der Form des Rundgewebes zu verstehen.

Es können alle Kettfäden zum Schussfaden innen liegend angeordnet sein. Die Anzahl der zum Schussfaden außen angeordneten Kettfäden kann in diesem Fall Null betragen.

Es kann mindestens ein Kettfaden zum Schussfaden innen liegend angeordnet sein. Die Anzahl der außen angeordneten Kettfäden kann n-1 betragen.

Die hier offenbarte Erfindung baut auf die oben erwähnte internationale Patentanmeldung mit der Anmeldenummer PCT/EP2016/069685 auf. Das von der Bewegung des Schussfadens entkoppelte Heben und Senken der Kettfäden erlaubt, die Anzahl der Kettfäden einer Gruppe von Kettfäden vorzugeben. Der Fachmann erkennt, dass durch die Anzahl der Kettfäden der Gruppen die technischen Eigenschaften des Rundgewebes definiert werden können. Es kann zum einem die Oberfläche des Rundgewebes in technischer als auch in optischer Hinsicht gestaltet werden. Es kann beispielsweise durch die Querschnittsform oder die Dickenentwicklung des Rundgewebes entlang der Erstreckung des Schussfadens vorgegeben werden.

Eine Rundwebevorrichtung - wie in PCT/EP2016/069685 offenbart - umfasst eine Anzahl von Kettfäden, welche Kettfäden unabhängig von der Bewegung des Schussfadens mit dem Schussfaden durch Heben oder Senken in Eingriff gebracht werden können. Hierdurch ist es auch und unabhängig von einer unterschiedlichen Anzahl von Kettfäden in den Gruppen möglich, die Abstände zwischen den Kettfäden zu variieren.

Weiters kann durch die Anzahl der Kettfäden der Gruppen die Oberflächenstruktur des Schlauches vorgegeben werden. Die hier offenbarte Erfindung ist hierbei keinesfalls auf die Möglichkeit der ästhetischen Gestaltung der Oberfläche beschränkt, welche als ein zu erzielender Nebeneffekt angesehen werden kann. Durch die Möglichkeit der Gestaltung der Oberflächenstruktur des Rundgewebes können der Oberflächenstruktur besondere technische Eigenschaften zugewiesen werden, wie beispielsweise eine hohe Abriebfestigkeit durch eine hohe Anzahl von Kettfäden an der Oberfläche.

Die zweite Gruppe der Kettfäden ist in Richtung der Erstreckungslänge des Schussfadens gesehen der ersten Gruppe nachfolgend angeordnet. Eine erste Gruppe und eine zweite Gruppe können zueinander benachbart angeordnet sein, d.h. eine zweite Gruppe folgt unmittelbar auf eine erste Gruppe.

Die unterschiedliche Anzahl der innen liegenden Kettfäden der ersten Gruppe und die Anzahl der innen liegenden Kettfäden der zweiten Gruppe können einer mathematischen Reihe der innen liegenden Kettfäden folgen. Ebenso oder in Ergänzung hierzu können die unterschiedliche Anzahl der außen liegenden Kettfäden der ersten Gruppe und die Anzahl der außen liegenden Kettfäden der zweiten Gruppe einer mathematischen Reihe der außen liegenden Kettfäden folgen.

Die Erfindung betrifft weiters ein Verfahren zur Herstellung eines strukturierten Rundgewebe, welches Rundgewebe mittels Rundwebeverfahren hergestellt ist, umfassend zumindest einen Schussfaden und eine Anzahl n von Kettfäden, wobei die außen liegenden Kettfäden und die innen liegenden Kettfäden Gruppen von Kettfäden ausbilden, welche Gruppen durch den zwischen Kettfäden geführten Schussfaden getrennt sind.

Rundgewebe nach dem Stand der Technik umfassen eine sich über die Erstreckung des zumindest einen Schussfadens nicht verändernde Abfolge von einem bis zwei gehobenen Kettfäden und einem bis zwei gesenktem Kettfäden. Rundgewebe nach dem Stand der Technik umfassen nie Gruppen von mehr als drei Kettfäden, da es nach der bestehenden Technik nicht möglich ist, mehr als zwei Kettfäden zu heben oder zu senken.

Eine weitere erfindungsgemäße Ausführung der hier offenbarten Erfindung ist, die Anzahl der Kettfäden einer Gruppe n≥3 beträgt und/oder die Summe aus der Anzahl der Kettfäden einer ersten Gruppe gehobener Kettfäden und der Anzahl der Kettfäden einer ersten Gruppe gesenkter Kettfäden n>4 beträgt.

Derartige Rundgewebe zeichnen sich durch eine besonders gute Abriebfestigkeit an der Seite aus, an welcher die drei Kettfäden angeordnet sind.

Eine hohe Abriebfestigkeit kann auch dadurch erreicht werden, dass die Anzahl jener außen liegender Schussfäden einer Rundung, die eine Gruppe von Schussfäden ausbilden, n≥2 ist.

Der Fachmann ist auch in der Lage, die oben diskutierten Lösungsansätze miteinander zu kombinieren.

Figur 1 zeigt ein Querschnittsbild einer Ausführungsform eines- nach dem erfindungsgemäßen Verfahren herstellbaren Rundgewebes.

Figur 2 und Figur 3 zeigen ein Querschnittsbild einer Ausführungsform eines nicht nach dem erfindungsgemäßen Verfahren hergestellten Rundgewebes.

Figur 4 bis Figur 6 zeigen Detailquerschnittansichten von Ausführungsformen nach dem erfindungsgemäßen Verfahren herstellbaren Rundgewebes.

Die in Figur 7 enthaltene Tabelle steht in einem Bezug zu Figur 6 .

Die Figuren 1 bis 7 betreffen den eingangs erwähnten erste und/oder zweite Ausführungsform des Verfahrens zu Herstellung des Rundgewebes.

Figur 8 zeigt einen Längsschnitt einer Lage einer Ausführungsform des nicht nach dem erfindungsgemäßen Verfahren hergestellten Rundgewebes. Figur 8 veranschaulicht den-die eingangs erwähnte dritten und vierten Ausführungsform.

Die in den Figuren gezeigten Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen.

In den Figuren sind die folgenden Elemente durch die vorangestellten Bezugszeichen gekennzeichnet:
- 1
- Schussfaden
- 2
- außen liegender Kettfaden
- 3
- innen liegender Kettfaden
- 4
- Längsachse
- 5
- Rundgewebe
- 10
- erste Gruppe gehobener Kettfäden
- 11
- zweite Gruppe gehobener Kettfäden
- 12
- dritte Gruppe gehobener Kettfäden
- 20
- erste Gruppe gesenkter Kettfäden
- 21
- zweite Gruppe gesenkter Kettfäden
- 22
- dritte Gruppe gesenkter Kettfäden

Figur 1 zeigt eine Schnittansicht verschiedener Ausführungsformen vom erfindungsgemäßen Rundgewebe 5 umfassend einen Schussfaden 1 und zehn Kettfäden 2,3. Figur 2 und Figur 3 zeigen Schnittansichten verschiedener Ausführungsformen von nicht nach dem erfindungsgemäßen Verfahren hergestellten Rundgewebes 5 Die Die Schnittebene liegt im rechten Winkel auf der Längsachse 4 des Rundgewebes 5. Der Schussfaden 1 verläuft im Wesentlichen parallel zu der Bildebene; die Kettfäden 2, 3 erstrecken sich in einem rechten Winkel zu der Bildfläche.

Die in Figur 1, 2 und 3 vereinfacht dargestellten Ausführungsformen des Rundgewebes 5 sind mittels Rundwebefahren hergestellt. Ein Schussfaden 1 ist hierzu um die Längsachse 4 des Rundgewebes 5 die Kettfäden 2, 3 kreuzend geführt, was bei der vereinfachten Darstellung der Figuren 1-3 mittels der Pfeile an den Enden des Schussfadens 1 dargestellt ist.

Die in Figur 1 dargestellte Ausführungsform des erfindungsgemäßen Rundgewebes 5 umfasst insgesamt zehn Kettfäden 2, 3, welche Kettfäden 2, 3 sich wiederum in an den Schussfaden 1 außen liegende Kettfäden 2 und innen liegende Kettfäden 3 aufteilen. Die Abstände zwischen den Kettfäden 2, 3 sind bei der in Figur 1 dargestellten Ausführungsform nicht gleich.

Die benachbart zueinander liegenden außen liegenden Kettfäden 2 bilden Gruppen von außen liegenden Kettfäden 10, 11 aus, wobei aus Übersichtlichkeitsgründen in Figur 1 nur eine erste Gruppe gehobener Kettfäden 10 und eine zweite Gruppe gehobener Kettfäden 11 eingetragen sind.

Die erste Gruppe der außen liegenden Kettfäden 10 umfasst zwei außen liegende Kettfäden 2, während die zweite Gruppe der außen liegenden Kettfäden 11 einen Kettfaden 2 umfasst. Die Anzahl der Kettfäden 2 dieser Gruppen 10, 11 ist unterschiedlich und liegt jeweils zwischen Null und der gesamten Anzahl der Kettfäden, nämlich zehn.

Die erste Gruppe der innen liegenden Kettfäden 20 umfasst zwei innen liegende Kettfäden 3, während die zweite Gruppe der innen liegenden Kettfäden 21 drei innen liegende Kettfäden 3 umfasst. Die Anzahl der Kettfäden 3 dieser Gruppen 20, 21 ist ebenso unterschiedlich und liegt jeweils zwischen Null und der gesamten Anzahl der Kettfäden, nämlich zehn.

Figur 1 zeigt außerdem den Sonderfall, dass die ersten Gruppen 10, 20 benachbart zu den zweiten Gruppen 11, 21 sind.

Die in Figur 2 gezeigte Ausführungsform des nicht erfindungsgemäßen Rundgewebes 5 umfasst ausschließlich innen liegende Kettfäden 3. Aus Gründen der Übersichtlichkeit sind in Figur 2 nur einige Kettfäden 3 exemplarisch mit einem Bezugszeichen versehen. Die Anzahl der innen liegenden Kettfäden entspricht sohin der Anzahl der Kettfäden, nämlich zehn. Der Schussfaden 1 wird in dieser Lage außerhalb der innen liegenden Kettfäden 3 geführt.

Figur 3 zeigt ein Schnittbild einer weiteren Ausführungsform eines nicht erfindungsgemäßen Rundgewebes 5, welches ausschließlich außen liegenden Kettfaden 2 umfasst. Der Schussfaden 1 wird in dieser Lage innerhalb der außen liegenden Kettfäden 2 geführt. Die in Figur 3 eingezeichnete Lage des Schussfadens 1 bildet den Querschnitt des Rundgewebes 5 nicht aus; dies erfolgt durch die vorangegangene und/oder nachfolgende Schicht.

Figur 4 zeigt eine Detailansicht eines Schnittbildes eines vereinfacht durch eine Gerade dargestellten Rundgewebes 5, wobei die Schnittebene in einem rechten Winkel zu der Längserstreckungsachse des Rundgewebes 5 verläuft. Das mittels Rundwebetechnik hergestellte Rundgewebe 5 umfasst einen Schussfaden 1, welcher im Wesentlichen parallel zu der Figurenebene der Figur 4 verläuft, und Kettfäden 2,3. Bei den Kettfäden 2,3 wird zwischen innen liegenden Kettfäden 3, bei welchen der Kettfaden 3 innerhalb des Schussfadens 1 angeordnet ist, und außen liegenden Kettfäden 2, bei welchen der Kettfaden 2 außerhalb des Schussfadens 1 angeordnet ist, unterschieden.

Die außen liegenden Kettfäden 2 und die innen liegenden Kettfäden 3 bilden jeweils Gruppen von innen liegenden Kettfäden 20, 21, 22 beziehungsweise Gruppen von außen liegenden Kettfäden 10, 11, 12 aus. In Figur 4 sind die Gruppen der außen liegenden Kettfäden 10,11,12 und die Gruppen der innen liegenden Kettfäden 20, 21, 22 durch gestrichelte Kreise visuell dargestellt.

Es ist die erste Gruppe der außen liegenden Kettfäden 10 durch einen Teilbereich des Schussfaden 1 von der zweiten Gruppe der außen liegenden Kettfäden 11 räumlich getrennt, welcher Teilbereich des Schussfadens 1 außerhalb der ersten Gruppe von innen liegenden Kettfäden 20 geführt ist, welche erste Gruppe 20 in einem Bereich zwischen der ersten Gruppe 10 und zweiten Gruppe 11 angeordnet ist.

Die zweite Gruppe der außen liegenden Kettfäden 11 ist analog hierzu durch einen Teilbereich des Schussfadens 1 von der dritten Gruppe der innen liegenden Kettfäden 12 getrennt, welcher Teilbereich des Schussfadens 1 oberhalb der zweiten Gruppe der innen liegenden Kettfäden 21 geführt ist.

Weiters ist die erste Gruppe der innen liegenden Kettfäden 20 durch den innerhalb der zweiten Gruppe der außen liegenden Kettfäden 11 geführten Teilbereich des Schussfadens 1 von der zweiten Gruppe der innen liegenden Kettfäden 21 geführt. In hierzu analoger Weise ist die zweite Gruppe der innen liegenden Kettfäden 21 durch den innerhalb der dritten Gruppe der außen liegenden Kettfäden 12 geführten Teilbereich des Schussfadens 1 von der dritten Gruppe der innen liegenden Kettfäden 22 geführt.

Die erste Gruppe der außen liegenden Kettfäden 10 umfasst drei Kettfäden 2, die zweite Gruppe der außen liegenden Kettfäden 11 umfasst zwei Kettfäden 2 und die dritte Gruppe der außen liegenden Kettfäden 12 einen Kettfaden 2. Die Gruppen der außen liegenden Kettfäden 10, 11, 12 umfassen sohin jeweils eine unterschiedliche Anzahl von Kettfäden 2. Der Fachmann erkennt weiters, dass die Gruppen der innen liegenden Kettfäden 20, 21, 22 jeweils eine unterschiedliche Anzahl von Kettfäden 3 aufweist.

Das in Figur 4 (teilweise in der Detailansicht) dargestellte Rundgewebe 5 zeichnet sich weiters dadurch aus, dass die erste Gruppe der außen liegenden Kettfäden 10 zu der benachbarten zweiten Gruppe der außen liegenden Kettfäden 11 (und umgekehrt) eine unterschiedliche Anzahl an Kettfäden aufweist. Dieses Merkmal ist auch bei der zweiten Gruppe der außen liegenden Kettfäden 11 und der dritten Gruppe der außen liegenden Kettfäden 12 erkennbar.

In gleicher Weise umfassen die benachbarten Gruppen der innen liegenden Kettfäden 20, 21, 22 jeweils eine unterschiedliche Anzahl von Kettfäden 3.

Darüber hinaus umfasst die erste Gruppe der außen liegenden Kettfäden 10 eine unterschiedliche Anzahl von Kettfäden 2, nämlich drei Kettfäden, wie die benachbarte erste Gruppe der innen liegenden Kettfäden 20, nämlich ein Kettfaden. Diese Systematik ist auch bei den nachfolgenden zweiten und dritten Gruppen zu erkennen.

Die in Figur 4 dargestellten Gruppen der außen liegenden Kettfäden 10, 11, 12 folgen einer mathematischen Reihe, nämlich eins-zwei-drei. Die Gruppen der innen liegenden Kettfäden 20, 21, 22 folgen ebenso einer mathematischen Reihe, nämlich drei-zwei-eins. Die mathematische Reihe der Gruppen der außen liegenden Kettfäden 10, 11, 12 ist somit umgekehrt zu der mathematischen Reihe der Gruppen der innen liegenden Kettfäden 20, 21, 22.

Figur 5 zeigt eine weitere, zu der in Figur 4 dargestellten, ähnliche Ausführungsform des erfindungsgemäßen Rundgewebes 5.

Der Unterschied zu der in Figur 4 dargestellten Ausführungsform liegt in der Art der Trennung der ersten Gruppen der Kettfäden 10, 20 von den zweiten Gruppen der Kettfäden 11, 21. Die erste Gruppe der außen liegenden Kettfäden 10 ist durch den Schussfaden 1 von der zweiten Gruppe der außen liegenden Kettfäden 11 getrennt. Im Besonderen findet diese räumliche Trennung durch jenen Teilbereich des Schussfadens 1 statt, welcher oberhalb der ersten Gruppe der innen liegenden Kettfäden 20 und der zweiten Gruppe der außen liegenden Kettfäden 21 geführt ist.

Die erste Gruppe der innen liegenden Kettfäden 20 ist weiters durch den Schussfaden 1 von der zweiten Gruppe der innen liegenden Kettfäden 21 getrennt.

Die benachbarten ersten und zweiten Gruppen 10, 11, 20, 21, 22 umfassen wiederum eine unterschiedliche Anzahl von Kettfäden 2, 3.

Figur 6 zeigt die in Figur 4 dargestellte Detailansicht einer Ausführungsform eines erfindungsgemäßen Rundgewebes 5, welches um einen weiteren Schussfaden 1' ergänzt wurde. Sämtliche Angaben in Figur 6 , welche die Lage der Kettfäden 2, 3 wie gehobener oder gesenkter Kettfaden betreffen, sowie die hieraus resultierende Einteilung der Kettfäden in Gruppen 10, 11, 20, 21, betreffen die Lage des jeweiligen Kettfadens 2, 3 zu dem ersten Schussfaden 1.

Mit Hilfe der Figur 6 wird veranschaulicht, dass ein weiterer Schussfaden 1' keinesfalls dem ersten Schussfaden 1 folgen muss. Auf diese Weise kann die Oberfläche des Rundgewebes 5 in technischer Hinsicht als auch in optischer Hinsicht gestaltet werden. Weiters ist es möglich, die Querschnittsform des Rundgewebes 5 vorzugeben.

Figur 7 umfasst eine Tabelle, welche die Systematik zur Herstellung des in Figur 6 dargestellten Gewebes zeigt. In der ersten Zeile sind die Kettfäden bei einer fortlaufenden Nummerierung von 1 bis 12 eingetragen. In der zweiten Zeile und in der dritten Zeile ist angegeben, ob es sich beim Einbringen des ersten Schussfadens 1 beziehungsweise des zweiten Schussfadens 1' um einen außen liegenden Kettfaden 2 oder um einen innen liegenden Kettfaden 3 handelt.

Figur 8 zeigt einen Längsschnitt einer möglichen Ausführungsform eines nicht nach dem erfindungsgemäßen Verfahren hergestellten Rundgewebes, welches gleich wie die zuvor gezeigten Rundgewebe mittels Rundwebeverfahren hergestellt ist.

Das Rundgewebe umfasst einen Schussfaden 1, welcher in Rundungen um die Längsachse 4 des Rundgewebes geführt wird und somit in Figur 8 im Querschnitt zu sehen ist. In Figur 8 sind aus Gründen der Übersichtlichkeit nur einige der Querschnitte des Schussfadens 1 mit einem Bezugszeichen gekennzeichnet.

In Figur 8 ist weiters einer der n Kettfäden 2, 3 eingezeichnet. In Abhängigkeit einer Führung des Kettfadens innerhalb oder außerhalb des Schussfadens 1 sind die Teilbereiche als innenliegender Kettfaden 2 beziehungsweise als außen liegender Kettfaden 3 gekennzeichnet.

Durch den sich zwischen den außen liegenden Querschnitten des Schussfadens 1 und innen liegenden Querschnitten des Schussfaden 1 erstreckenden Kettfaden werden Gruppen von außen liegenden Schussfäden 30, 31 und Gruppen von innen liegenden Schussfäden 40, 41 ausgebildet.

Die Anzahl der außen liegender Schussfäden 1 einer Rundung, die eine erste Gruppe außen liegender Schussfäden 30 ausbilden, und die Anzahl der außen liegender Schussfäden 1 einer Rundung, die eine zweite Gruppe außen liegender Schussfäden 31 ausbilden, ist unterschiedlich.

Die Anzahl der innen liegender Schussfäden 1 einer Rundung, die eine erste Gruppe innen liegender Schussfäden 40 ausbilden, und die Anzahl der außen liegender Schussfäden 1 einer Rundung, die eine zweite Gruppe innen liegender Schussfäden 41 ausbilden, ist unterschiedlich.

## Patentansprüche

1. Verfahren zur Herstellung eines strukturierten Rundgewebes mittels eines Rundwebeverfahrens,
wobei entlang einer Rundung eines Schussfadens (1) eine Anzahl von n Kettfäden (2, 3) entkoppelt von der Bewegung des Schussfadens (1) in eine äußere Position und/oder eine innere Position zum Schussfaden (1) gebracht wird,
wobei die in der äußeren Position angeordneten Kettfäden (2) beziehungsweise die in der inneren Position angeordneten Kettfäden (3) jeweils Gruppen (10, 11, 12, 20, 21, 22) ausbilden,
welche Gruppen (10, 11, 12, 20, 21, 22) durch den sich zwischen den Kettfäden (2, 3) erstreckenden Schussfaden (1) getrennt sind oder
welche Gruppen (10, 11, 12, 20, 21, 22) entlang des Schussfadens (1) in einem Abstand zueinander angeordnet sind,
**dadurch gekennzeichnet, dass**
eine unterschiedliche Anzahl von Kettfäden (3) in den Gruppen der inneren Kettfäden (20, 21, 22) oder eine unterschiedliche Anzahl von Kettfäden (2) in den Gruppen der äußeren Kettfäden (10, 11, 12) entlang von einer Rundung und entlang von weiteren Rundungen des Schussfadens (1) zur Veränderung des Querschnittes angeordnet werden.

## Claims

1. A method of preparing a structured round fabric using a circular weaving method,
wherein along a round of a weft yarn (1), a number of n warp yarn (2, 3) are brought into an outer position and/or an inner position with respect to said weft yarn (1), decoupled from the movement of said weft yarn (1),
wherein the warp yarns (2) arranged in the outer position and the warp yarns (3) arranged in the inner position each respectively form groups (10, 11, 12, 20, 21, 22),
which groups (10, 11, 12, 20, 21, 22) are separated by the weft yarn (1) extending between the warp yarns (2, 3), or
which groups (10, 11, 12, 20, 21, 22) are arranged at a distance to one another along the weft yarn (1),
**characterised in that**
a different number of warp yarns (3) in the groups of the inner warp yarns (20, 21, 22) or a different number of warp yarns (2) in the groups of the outer warp yarns (10, 11, 12) are arranged along a round and along further rounds of the weft yarn (1) to change the cross-section.

## Revendications

1. Procédé de fabrication d'un tissu circulaire structuré au moyen d'un procédé de tissage circulaire,
dans lequel, le long d'un arrondi d'un fil de trame (1), un nombre n de fils de chaîne (2, 3) sont amenés dans une position extérieure et/ou une position intérieure par rapport audit fil de trame (1) découplée du mouvement dudit fil de trame (1),
dans lequel les fils de chaîne (2) disposés dans la position extérieure et les fils de chaîne (3) disposés dans la position intérieure forment respectivement des groupes (10, 11, 12, 20, 21, 22),
lesquels groupes (10, 11, 12, 20, 21, 22) étant séparés par le fil de trame (1) s'étendant entre les fils de chaîne (2, 3) ou
lesquels groupes (10, 11, 12, 20, 21, 22) sont disposés écartés les uns des autres le long du fil de trame (1),
**caractérisé en ce que**
un nombre différent de fils de chaîne (3) dans les groupes de fils de chaîne intérieurs (20, 21, 22) ou un nombre différent de fils de chaîne (2) dans les groupes de fils de chaîne extérieurs (10, 12, 12) sont disposés le long d'un arrondi et le long d'autres arrondis du fil de trame (1) pour modifier la section transversale.
